# EUROPÄISCHE PATENTSCHRIFT

(11) **EP 1 849 929 B1**
(45) Veröffentlichungstag und Bekanntmachung des Hinweises auf die Patenterteilung: **11.11.2015**
(21) Anmeldenummer: 07005094.3
(22) Anmeldetag: 13.03.2007
(51) Int. Cl.: E04F 10/10, E04F 10/00

(54) **Freitragendes Vordach**
Cantilevered canopy
Auvent en porte-à-faux

(30) Priorität: 28.04.2006 DE 102006019755
(43) Veröffentlichungstag der Anmeldung: 31.10.2007
(73) Patentinhaber: Horst Wellness GmbH & Co. KG, 56566 Neuwied (DE)
(72) Erfinder: Pusch, Guido, 56242 Marienrachdorf (DE); Elly, Markus, 56249 Herschbach (DE)
(74) Vertreter: Von Rohr Patentanwälte Partnerschaft mbB

(56) Entgegenhaltungen:
- EP-A2- 1 544 373
- DE-A1- 10 324 343
- DE-A1- 19 706 567
- DE-U- 1 816 888

## Beschreibung

Die Erfindung bezieht sich auf ein freitragendes Vordach, bestehend aus einer rechteckigen Dachplatte sowie mindestens zwei an der Wand verankerbaren Haltebügeln, wobei die Dachplatte rundbogenförmig ausgebildet und entlang beider Seitenkanten mit den Haltebügeln verbindbar ist, Derartige Vordächer dienen beispielsweise zur Überdachung des Eingangsbereichs von Außentüren, wobei als Dachplatte zur Erhellung des Eingangsbereichs vorzugsweise Flachplatten aus lichtdurchlässigem Kunststoff verwendet werden.

Die auf den Baumärkten erhältlichen Rundbogenvordächer bestehen aus einer im Rundbogen geformten Dachplatte, welche an ihren Seitenkanten mit Profilstäben eingefasst und mit diesen auf den Haltebügeln verschraubt oder auf sonstige Weise befestigt sind. Die Anbringung eines derartigen Rundbogenvordaches ist für Hobbywerker zwar relativ einfach. Jedoch macht das Vordach wegen seiner aus optischen Gründen wohl etwas leicht ausgeführten Haltebügel insgesamt einen wenig stabilen Eindruck. Bei heftigen Winden oder starker Schneelast ist zu befürchten, dass die Haltebügel der Kraftbeanspruchung nicht gewachsen sind.

EP 1 544 373 A2 zeigt ebenso wie DE 103 24 343 A1 Vordächer mit spitzen dreiecksförmigen Haltebügeln und Querstreben, jedoch keine bogenförmige Querstreben mit Schlitzen bzw. Langlöchern, in die die Haltebügel eingreifen.

DE 197 06 567 A1 betrifft ein Vordach aus einer bogenförmig nach oben gewölbten Vordachplatte aus Glas, insbesondere Sicherheitsglas, die an der Außenwand des Gebäudes über dem Eingangsbereich mittels Tragestangen oder Tragerohren angebracht und an diesen befestigt ist.

DE 18 16 888 U zeigt ein Vordach, mit Konsolen- und Quertraversanordnungen, wobei die Konsolen Lochungen tragen und dadurch ein einfaches Einschieben der Quertraversen ermöglicht wird.

Aufgabe der Erfindung ist es, ein Vordach zu schaffen, welches in einer stabilen und tragfähigen Konstruktion kostengünstig herzustellen und darüber hinaus auch leicht zusammenzubauen ist. Die hierzu notwendigen Einzelteile sollten beispielsweise auf dem Baumarkt als Baukasten vorgerichtet erhältlich sein, so dass die Anbringung eines solchen Vordaches an der Außenwand für einen Hobbywerker leicht zu bewerkstelligen ist.

Zur Lösung diese Aufgabe wird erfindungsgemäß eine Vordachkonstruktion vorgeschlagen, bei der
- die Haltebügel als spitzwinklige Dreiecke ausgebildet sind, deren Oberkanten rechtwinklig von der Wand abstehen,
- bei der die Dachplatte mit zwei quer auf den Haltebügeln befestigbaren Querstreben verbunden ist, deren Oberkanten (6) bogenförmig gewölbt sind,
- bei der die wandseitig mit der Dachplatte verbundene Querstrebe von ihrer Unterkante aus im Abstand und in der Dicke der Haltebügel bis auf einen verbleibenden Quersteg eingeschlitzt und mit den dadurch gebildeten Schlitzen von der Oberkante der Haltebügel aus bis zur Auflage auf den Quersteg absenkbar ist,
- bei der die kurz vor dem Ende der Dachplatte mit dieser verbundene zweite Querstrebe im Abstand der Haltebügel mit Langlöchern versehen ist, die in Länge und Breite dem Querschnitt des Haltebügels angepasst sind, und zwar derart,
- dass die zweite Querstrebe mit ihren Langlöchern auf das abstehende, schmale Ende der Haltebügel aufschiebbar ist, während die erste Querstrebe mit ihren Schlitzen gleichzeitig über die Oberkanten der Haltebügel bis zum Anschlag der hinteren Plattenkante an die Wand verschiebbar ist.

Durch die erfindungsgemäße Ausbildung des Vordaches mittels der Querstreben wird erreicht, dass die mit den Querstreben zusammen gebaute Dachplatte zu deren Befestigung leicht auf die Haltebügel aufgeschoben und dann mittels Schrauben befestigt werden kann. Außerdem verleiht die bogenförmige Einspannung der Dachplatte auf den Querstreben der gesamten Vordachkonstruktion eine deutlich bessere Stabilität und ein optisch ansprechendes. Aussehen.

Weitere Merkmale der Erfindung sind in den Unteransprüchen beschrieben und sollen nachfolgend anhand von zwei Ausführungsbeispielen der Erfindung näher erläutert werden, welche in der Zeichnung dargestellt sind. Es zeigen:
- Fig. 1: Ein nach der Erfindung aufgebautes Rundbogenvordach in perspektivischer Darstellung mit Blick von unten,
- Fig.2: den Haltebügel in Seitenansicht,
- Fig. 3: die hintere, wandseitige Querstrebe in Seitenansicht,
- Fig. 4: die vordere Querstrebe in Seitenansicht,
- Fig. 5: Einen Längsschnitt durch das Vordach in perspektivischer Darstellung mit Blick von unten,
- Fig.6: die Schnittansicht des Details E1 in Fig. 5 in vergrößerter Darstellung;
- Fig. 7: Die Schnittansicht des Details E2 in Fig. 5 in vergrößerter Darstellung,
- Fig. 8: Die Schnittansicht des Details E3 in Fig. 5 in vergrößerter Darstellung,
- Fig. 9: Einen Ausschnitt des Vordaches mit dem traufseitigen Ende der Querstrebe vor dem Einführen der Dachplatte und Schließen des biegsamen Haltesteges sowie den Mitteln zum Verschrauben der Regenrinne in einer Explosionszeichnung,
- Fig.10: Den gleichen Ausschnitt des Vordaches im zusammengebauten Zustand in perspektivischer Darstellung,
- Fig. 11: Einen Querschnitt durch die Halteschale gemäß Linie XI - XI in Figur 1,2 mit seitlich eingeführter Regenrinne und verrastetem Haltesteg und
- Fig. 12: Einen Längsschnitt durch das Regenrinnenprofil mit am Haltebügel angeschraubter Abdeckkappe gemäß Linie XII - XII in Fig. 11
- Fig. 13: Ein nach dem gleichen Prinzip aufgebautes Giebelvordach in perspektivischer Darstellung mit Blick von unten

Das in den Figuren dargestellte Vordach besteht im wesentlichen aus einer rechteckigen, rundbogenförmig ausgebildeten Dachplatte 1 sowie mindestens zwei an der Wand verankerbaren Haltebügel 2, die als spitzwinklige Dreiecke ausgebildet sind, wobei die Oberkanten 3 der Haltebügel 2 rechtwinklig von der Wand abstehen.

Die Dachplatte 1 ist hierbei mit zwei quer auf den Haltebügeln befestigbaren Querstreben 4 und 5 verbunden, deren Oberkanten 6 ebenfalls wie die Dachplatte 1 rundbogenförmig gewölbt sind.

Die wandseitig mit der Dachplatte 1- verbundene Querstrebe 4 ist von ihrer Unterkante 7 aus im Abstand der Haltebügel 2 voneinander bis auf einen verbleibenden Quersteg 8 eingeschlitzt. Die dadurch gebildeten Schlitze 9 sind genauso breit wie die Dicke der Haltebügel 2 und lassen sich von der Oberkante 3 der Haltebügel 2 aus bis zur Auflage auf den Quersteg 8 absenken.

Die kurz vor dem Ende der Dachplatte 1 mit dieser verbundene zweite Querstrebe 5 ist ebenfalls im Abstand der Haltebügel 2 mit Langlöchern 10 versehen, die in Länge "I" und Breite "b" dem Querschnitt des Haltebügels 2 angepasst sind. Dadurch lässt sich die zweite Querstrebe 5 mit ihren Langlöchern 10 leicht auf das vordere, schmale Ende der Haltebügel 2 aufschieben, während, die erste Querstrebe 4 mit ihren Schlitzen 9 gleichzeitig über die Oberkanten 3 der Haltebügel 2 abgesenkt und dann über den Quersteg 8 bis zum Anschlag der hinteren Plattenkante an die Wand verschoben werden kann.

Zur leichteren- Positionierung der Querstreben 4 und 5 auf den Haltebügeln 2 besitzen diese, wie aus Figur 5 und 7 ersichtlich, unterhalb der Oberkanten 3 senkrecht nach unten gerichtete Langlöcher 11 zur Aufnahme von parallel zu den Querstreben 4 und 5 einschiebbare Anschlagplatten 12.

Um das Vordach nach Anlage der Querstreben 4 und 5 an den- Anschlagplatten- 12 zu fixieren, sind diese beiderseits des Haltebügels 2 jeweils mit Gewindelöchern 13 versehen, während die Querstreben 4 und 5 an den gleichen Stellen Rundlöcher 14 zum Einstecken von Kopfschrauben 15 aufweisen, welche in die Gewindelöcher 13 eingedreht und dann festgeschraubt werden.

Um eine stabile Verbindung zwischen der Dachplatte 1 und den Querstreben 4 und 5 zu erreichen, wird die Dachplatte 1 auf den Oberkanten 6 der Querstreben 4 und 5 durch Andrücken biegsamer Haltestege 16 befestigt, welche mit den Querstreben mittels einer nach oben offenen- Regenrinne 17 auf folgende Weise verbindbar sind:

An den freien Enden der Querstreben 4 und 5 sind Halteschalen 18 angeformt, in welche die Regenrinne 17 seitlich einführbar ist. Wie aus Fig. 9 und 11 ersichtlich, sind Halteschalen 18 hierbei etwa über 3/4 des Umfangs kreisringförmig ausgeschnitten, während die Regenrinne 17 im Querschnitt ebenfalls über ¾ des Umfangs als Kreisring ausgebildet ist.

Das freie Ende jeder Halteschale 18 ist mit einer die Rinnenwand 20 ausfüllenden Scheibe 21 einstückig verbunden, welche im unteren Bereich 19 für den Wasserablauf ausgespart ist. Diese Scheibe 21 besitzt einen auf das Ende des Haltesteges 16 gerichteten Vorsprung 22, während am Ende des biegsamen Haltesteges 16 eine dem Vorsprung 22 entsprechende Aussparung 23 vorgesehen ist, in welche der Vorsprung 22 zur Verrastung des Haltesteges 16 seitlich eingedrückt wird.

Die die Rinnenwand 20 ausfüllenden Scheiben 21 sind mit je einer zentralen Bohrung 24 versehen und werden durch ein Rohr 25 im gleichen Abstand gehalten wie die entsprechenden Scheiben 21 auf der anderen Seite der Dachplatte 1. Die Abstandsrohre 25 besitzen an ihren beiden Enden je eine Gewindehülse 26 zum Eindrehen von Schrauben 27. Die Köpfe 28 der Schrauben 27 werden in Abdeckkappen 29 eingelagert, welche sich ihrerseits auf den Stirnkanten 30 der Rinnenwand 20 abstützen.

Da die Regenrinne 17 an ihren beiden Enden über die Halteschalen 18 entsprechend der Länge der Dachplatte 1 hinausragt, ist zwischen den Abdeckkappen 29 und den Scheiben 21 der Halteschalen 18 jeweils ein weiteres Abstandsrohr 31 angeordnet, durch welches die Schraube 27 mit ihrem entsprechend verlängerten Schaft 32 hindurchgeführt wird, bevor dieser in die Gewindehülse 26 eingedreht wird.

Zum Schutz der traufseitigen Dachkante 34 ist an dem unter der Dachplatte 1 anliegenden Ende der Rinnenwand 20 eine Profilkante 33 mit einem u-förmigen Profilquerschnitt angeformt, welcher in den Innenraum der Regenrinne 17 hineinragt und die Dachkante 34 allseits umfasst.

Wie aus Figur 13 ersichtlich, sind die Merkmale der Erfindung nicht nur auf ein so genanntes Rundbogenvordach anwendbar, sondern auch auf ein nach dem gleichen Prinzip ausgebauten freitragenden Giebeldach, bei dem zwei rechteckige Dachplatten 1' giebelförmig zueinander ausgerichtet sind. Diese Dachplatten 1' liegen auf zwei quer auf den Haltebügeln 2 befestigbaren Querstreben 4' und 5' auf, deren Oberkanten 6' ebenfalls giebelförmig zueinander ausgerichtet sind.

Die oberen Ränder 37 der beiden Dachplatten 1' werden hierbei von einem nach beiden Seiten U-förmig ausgebildeten Firstprofil 36 gehalten, indem die Ränder 37 in die nach beiden Seiten abstehenden Schenkel 38 des Firstprofils 36 dichtend eingeführt werden.

**Bezugszeichenliste**

| | | | |
|---|---|---|---|
| 1 | Dachplatte | 20 | Rinnenwand |
| 2 | Haltebügel | 21 | Scheibe |
| 3 | Oberkante | 22 | Vorsprung |
| 4 | Querstrebe | 23 | Aussparung |
| 5 | Querstrebe | 24 | Zentrale Bohrung |
| 6 | Oberkante | 25 | Abstandsrohr |
| 7 | Unterkante | 26 | Gewindehülse |
| 8 | Quersteg | 27 | Kopfschrauben |
| 9 | Schlitze | 28 | Schraubenköpfe |
| 10 | Langlöcher | 29 | Abdeckkappen |
| 11 | Langlöcher | 30 | Stirnkanten |
| 12 | Anschlagplatte | 31 | Weiteres Abstandsrohr |
| 13 | Gewindelöcher | 32 | Schraubenschaft |
| 14 | Rundlöcher | 33 | Profilkante |
| 15 | Kopfschrauben | 34 | traufseitige Dachkante |
| 16 | Biegsamer Haltesteg | 35 | Dichtungsprofil |
| 17 | Regenrinne | 36 | Firstprofil |
| 18 | Halteschale | 37 | Plattenränder |
| 19 | Freibleibender Bereich | 38 | Schenkel |

## Patentansprüche

1. Freitragendes Vordach, bestehend aus einer rechteckigen Dachplatte (1) sowie mindestens zwei an der Wand verankerbaren Haltebügeln (2), wobei die Dachplatte (1) rundbogenförmig ausgebildet und entlang beider Seitenkanten mit den Haltebügeln (2) verbindbar ist, wobei
• die Haltebügel (2) als spitzwinklige Dreiecke ausgebildet sind und die Oberkanten (3) der Haltebügel (2) rechtwinklig von der Wand abstehen, und
• die Dachplatte (1) mit zwei quer auf den Haltebügeln (2) befestigbaren Querstreben (4 und 5) verbunden ist, **dadurch gekennzeichnet, dass** die Oberkanten (6) der Querstreben bogenförmig gewölbt sind,
• dass die wandseitig mit der Dachplatte (1) verbundene Querstrebe (4) von ihrer Unterkante (7) aus im Abstand und in der Dicke der Haltebügel (2) bis gebildeten Schlitzen (9) von der Oberkante (3) der Haltebügel (2) aus bis zur Auflage auf den Quersteg (8) absenkbar ist,
• dass die kurz vor dem Ende der Dachpatte (1) mit dieser verbundene zweite Querstrebe (5) im Abstand der Haltebügel (2) mit Langlöchern (10) versehen ist, die in Länge "I" und breite "b" dem Querschnitt des Haltebügels (2) angepasst sind, und zwar derart,
• dass die zweite Querstrebe (5) mit ihren Langlöchern (10) auf das vordere, schmale Ende der Haltebügel (2) aufschiebbar ist, während die hintere Querstrebe (4) mit ihren Schlitzen (9) gleichzeitig über die Oberkanten (3) der Haltebügel (2) bis zum Anschlag der hinteren Plattenkante an die Wand verschiebbar ist.

2. Vordach nach Anspruch 1, **dadurch gekennzeichnet, dass** die Haltebügel (2) unterhalb der Oberkanten (3) senkrecht nach unten gerichtete Langlöcher (11) zur Aufnahme von parallel zur Querstrebe (4) einschiebbaren Anschlagplatten (12) aufweisen.

3. Vordach nach Anspruch 2, **dadurch gekennzeichnet, dass** jede Anschlagplatte (12) beiderseits des Haltebügels (2) mit Gewindelöchern (13) versehen ist und die Querstrebe (4) an den gleichen Stellen Rundlöcher (14) zum Einstecken von Kopfschrauben (15) aufweist, welche in die Gewindelöcher (13) eindrehbar sind.

4. Vordach nach einem der Ansprüche 1 bis 3, **dadurch gekennzeichnet, dass** die Dachplatte (1) mittels eines biegsamen Haltesteges (16) auf den Oberkanten (6) der Querstreben (4 , 5) andrückbar und mit deren freien Enden verbindbar ist.

5. Vordach nach Anspruch 4, **dadurch gekennzeichnet, dass** an die freien Enden der Querstreben (4 , 5) je eine Halteschale (18) angeformt, in welche eine nach oben offene Regenrinne (17) seitlich einführbar ist.

6. Vordach nach Anspruch 5, **dadurch gekennzeichnet, dass** die Halteschalen (18) etwa über ¾ des Umfangs kreisringförmig ausgeschnitten sind und die Regenrinne (19) im Querschnitt ebenfalls über % des Umfangs als Kreisring ausgebildet ist.

7. Vordach nach Anspruch 6, **dadurch gekennzeichnet, dass** das freie Ende jeder Halteschale (18) mit einer die Rinnenwand (20) der Regenrinne (17) bis auf einen ausfüllenden Scheibe (21) einstückig verbunden ist, welche im unteren Bereich für den Wasserablauf ausgespart ist, wobei diese Scheibe (21) einen auf das Ende des Steges (16) gerichteten Vorsprung (22) besitzt, während am Ende des Haltesteges (16) eine dem Vorsprung (22) entsprechende Aussparung (23) vorgesehen ist, in welche der Vorsprung (22) zur Verrastung des Haltesteges (16) in der Scheibenebene seitlich eindrückbar ist.

8. Vordach nach Anspruch 7, **dadurch gekennzeichnet, dass** die die Rinnenwand (20) ausfüllenden Scheiben (21) mit je einer zentralen Bohrung (24) versehen sind und durch ein Rohr (25) im gleichen Abstand gehalten werden, wie die entsprechenden Scheiben (21) auf der anderen Seite des Dachplatte (1)

9. Vordach nach Anspruch 8, **dadurch gekennzeichnet, dass** die Abstandsrohre (25) an ihren beiden Enden je eine Gewindehülse (26) zum Eindrehen von Schrauben (27) besitzen, deren Köpfe (28) in Abdeckkappen (29) gelagert sind, welche sich ihrerseits auf den Stimkanten (29) der Rinnenwand (20) abstützen.

10. Vordach nach Anspruch 9, **dadurch gekennzeichnet, dass** zwischen den Abdeckkappen (29) und den Scheiben (21) der Halteschalen (18) jeweils ein weiteres Abstandsrohr (31) anbeordnet ist, durch welches die Schraube (27) mit ihrem entsprechend verlängerten Schaft (32) hindurchgeführt wird.

11. Vordach nach einem der Ansprüche 8 bis 10, **dadurch gekennzeichnet, dass** an dem unter der Dachplatte (1) anliegenden Ende der Rinnenwand (20) eine Profilkante (33) mit einem U-förmigen Profilquerschnitt angeformt ist, welcher in den Innenraum der Regenrinne (17) hineinragt und die untere traufseitige Kante (34) der Dachplatte (1) allseits umfasst

12. Freitragendes Vordach, bestehend aus einer rechteckigen Dachplatte (1) sowie mindestens zwei an der Wand verankerbaren Haltebügeln (2), wobei die Dachplatte (1) entlang beider Seitenkanten mit den Haltebügeln (2) verbindbar ist und die Haltebügel (2) als spitzwinklige Dreiecke ausgebildet sind, deren Oberkanten (3) rechtwinklig von der Wand abstehen, nach Anspruch 1, **dadurch gekennzeichnet, dass** zwei Dachplatten (1') giebelförmig zueinander ausgerichtet sind und auf zwei quer auf den Haltebügeln (2) befestigbaren Querstreben (4' und 5') aufliegen, deren Oberkanten (6') ebenfalls giebelförmig zueinander ausgerichtet sind.

13. Freitragendes Vordach nach Anspruch 12, **dadurch gekennzeichnet, dass** die oberen Ränder (37) der beiden Dachplatten (6') in nach beiden Seiten U-förmig abstehenden Schenkel (38) eines Firstprofil (36) dichtend eingeführt sind.

## Claims

1. A cantilevered canopy roof, comprising a rectangular roof panel (1) and at least two holding brackets (2) capable of being anchored to the wall, wherein the roof panel (1) is made semi-circular arch shaped and is capable of being connected to the holding brackets (2) along the two lateral edges, wherein
• the holding brackets (2) are designed in the form of acute-angled triangles and the upper edges (3) of the holding brackets (2) project at right angles from the wall, and
• the roof panel (1) is connected to two transverse braces (4 and 5) capable of being fastened transversely to the holding brackets (2), **characterized in that** the upper edges (6) of the transverse braces are curved in a semi-circular arch shaped manner,
• the transverse brace (4) connected to the roof panel (1) on the wall side is capable of being lowered from its lower edge (7) at a distance and in the thickness of the holding brackets (2) to formed slots from the upper edge (3) of the holding brackets (2) until it rests on the transverse web (8),
• the second transverse brace (5) connected to the roof panel (1) shortly before the end thereof is provided at a distance from the holding brackets (2) with elongate holes (10) which are adapted in length "1" and width "b" to the cross-section of the holding bracket (2), in such a way
• that the second transverse brace (5) is capable of being slid with the elongate holes (10) thereof onto the front narrow end of the holding brackets (2), whilst the rear transverse brace (4) is capable of being slid with the slots (9) thereof at the same time over the upper edges (3) of the holding brackets (2) until the rear panel edge limits up against the wall.

2. A canopy roof according to claim 1, **characterized in that** the holding brackets (2) have elongate holes (11) directed vertically downwards below the upper edges (3) in order to receive stop plates (12) capable of being slid in parallel to the transverse brace (4).

3. A canopy roof according to claim 2, **characterized in that** each stop plate (12) is provided on both sides of the holding bracket (2) with threaded holes (13) and the transverse brace (4) has round holes (14) at the same places for the insertion of cap screws (15) which are capable of being screwed into the threaded holes (13).

4. A canopy roof according to any one of claims 1 to 3, **characterized in that** the roof panel (1) is capable of being pressed by means of a flexible holding web (16) on the upper edges (6) of the transverse braces (4, 5) and of being connected to the free ends thereof.

5. A canopy roof according to claim 4, **characterized in that** a holding shell (18), into which a rain gutter (17) open at the top is capable of being inserted laterally, is formed integrally each on the free ends of the transverse braces (4, 5).

6. A canopy roof according to claim 5, **characterized in that** the holding shells (18) are cut out in an annular manner approximately over 3/4 of the circumference and the rain gutter (19) is designed in cross-section in the form of a circular ring likewise over 3/4 of the circumference.

7. A canopy roof according to claim 6, **characterized in that** the free end of each holding shell (18) is joined in one piece to a disc (21) which fills the wall (20) of the rain gutter (17) apart from a ... and which is cut away in the lower area for the drainage of water, wherein this disc (21) has a projection (22) directed towards the end of the web (16), whilst a recess (23), which corresponds to the projection (22) and into which the projection (22) is capable of being pressed laterally in order to lock the holding web (16) in the plane of the disc, is provided at the end of the holding web (16).

8. A canopy roof according to claim 7, **characterized in that** discs (21) filling the gutter wall (20) are provided in each case with a central bore (24) and are held by a tube (25) at the same distance as the corresponding discs (21) on the other side of the roof panel (1).

9. A canopy roof according to claim 8, **characterized in that** the spacing tubes (25) have at the two ends thereof one threaded sleeve (26) in each case for screwing in screws (27), the heads (28) of which are mounted in covering caps (29) which in turn are supported on the end faces (29) of the gutter wall (20).

10. A canopy roof according to claim 9, **characterized in that** one further spacing tube (31), through which the screw (27) passes with the shank (32) thereof extended accordingly, is arranged in each case between the covering caps (29) and the discs (21) of the holding shells (18).

11. A canopy roof according to any one of claims 8 to 10, **characterized in that** a profiled edge (33) with a U-shaped profile cross-section, which projects into the interior of the rain gutter (17) and embraces the lower edge (34) of the roof panel (1) towards the eaves on all sides, is formed integrally on the end of the gutter wall (20) abutting below the roof panel (1).

12. A cantilevered canopy roof, comprising a rectangular roof panel (1) and at least two holding brackets (2) capable of being anchored to the wall, wherein the roof panel (1) is capable of being connected to the holding brackets (2) along the two lateral edges, and the holding brackets (2) are designed in the form of acute-angled triangles, the upper edges (3) of which project at right angles from the wall, according to claim 1, **characterized in that** two roof panels (1') are orientated with respect to each other in the form of a gable and rest on two transverse braces (4' and 5') which are capable of being fastened in a transverse manner to the holding brackets (2) and the upper edges (6') of which are likewise orientated with respect to each other in the form of a gable.

13. A cantilevered canopy roof according to claim 12, **characterized in that** the upper edges (37) of the two roof panels (6') are inserted in a sealed manner into limbs (38) of a ridge profile (36) projecting in a U shape towards both sides.

## Revendications

1. Avant-toit en porte-à-faux constitué d'une plaque de toit (1) rectangulaire ainsi que d'au moins deux étriers de maintien (2) pouvant être fixés sur le mur, la plaque de toit (1) présentant la forme d'un arc rond et pouvant être reliée le long des deux bords latérales avec les étriers de maintien (2),
les étriers de maintien (2) présentant la forme de triangles à angles aigus et les bords supérieures (3) des étriers de maintien (2) étant perpendiculaires par rapport au mur, et
la plaque de toit (1) étant reliée avec deux entretoises (4 et 5) pouvant être fixées transversalement sur les étriers de maintien (2), **caractérisé en ce que** les bords supérieures (6) des entretoises sont incurvés sous la forme d'un arc,
**en ce que** l'entretoise (4), relié du côté du mur avec la plaque de toit (1), peut être abaissé, de son bord inférieure (7), dans la distance et dans l'épaisseur des étriers de maintien (2) jusqu'à des fentes (9) formées du bord supérieure (3) des étriers de maintien (2) jusqu'à l'appui sur l'entretoise (8),
**en ce que** le deuxième entretoise (5), relié un peu avant la plaque de toit (1) avec celle-ci, est muni, dans la distance des étriers de maintien (2), de trous oblongs (10), qui sont adaptées, en ce qui concerne leur longueur « I » et leur largeur « b », à la section transversale de l'étrier de maintien (2), de façon à ce que
le deuxième entretoise (5) peut être coulissé, avec ses trous oblongs (10), vers l'extrémité avant étroite des étriers de maintien (2), tandis que l'entretoise (4) peut être coulissé, avec ses fentes (9), simultanément sur les bords supérieures (3) des étriers de maintien (2) jusqu'à la butée du bord arrière de la plaque contre le mur.

2. Avant-toit selon la revendication 1, **caractérisé en ce que** les étriers de maintien (2) présentent, en dessous des bords supérieures (3), des trous oblongs (11) orientés verticalement vers le bas, pour le logement de plaques de butée (12) pouvant être coulissées parallèlement à l'entretoise (4).

3. Avant-toit selon la revendication 2, **caractérisé en ce que** chaque plaque de butée (12) est munie, des deux côtés de l'étrier de maintien (2), de trous taraudés (13) et l'entretoise (4) présente, aux mêmes endroits, des trous ronds (14) pour l'emboîtement de vis à têtes (15), qui peuvent être vissées dans les trous taraudés (13).

4. Avant-toit selon l'une des revendications 1 à 3, **caractérisé en ce que** la plaque de toit (1) peut être comprimée à l'aide d'une nervure de maintien (16) sur les bords supérieures (6) des entretoises (4, 5) et peut être reliée avec ses extrémités libres.

5. Avant-toit selon la revendication 4, **caractérisé en ce que**, au niveau de chaque extrémité libre des entretoises (4, 5), est formée une demi-coque de maintiens (18) dans laquelle une gouttière (17) ouverte vers le haut peut être introduite latéralement.

6. Avant-toit selon la revendication 5, **caractérisé en ce que** les demi-coques de maintiens (18) sont découpées de manière annulaire sur environ ¾ de la circonférence et la section transversale de la gouttière (19) présente également, sur ¾ de la circonférence, une forme annulaire.

7. Avant-toit selon la revendication 6, **caractérisé en ce que** l'extrémité libre de chaque demi-coque de maintiens (18) est reliée d'une seule pièce avec un disque (21) remplissant la paroi (20) de la gouttière (17), qui est évidé dans sa partie inférieure pour l'évacuation de l'eau, ce disque (21) présentant une saillie (22) orientée vers l'extrémité de la nervure (16), tandis que, à l'extrémité de la nervure de maintien (16) se trouve un évidement (23) correspondant à la saillie (22), dans lequel la saillie (22) peut être insérée latéralement pour l'emboîtement de la nervure de maintien (16) dans le plan du disque.

8. Avant-toit selon la revendication 7, **caractérisé en ce que** les disques (21) remplissant la paroi de la gouttière (20) sont munis chacun d'un alésage central (24) et sont maintenus par un tube (25) à la même distance que les disques (21) correspondants sur l'autre côté de la plaque de toit (1).

9. Avant-toit selon la revendication 8, **caractérisé en ce que** les tubes d'écartement (25) présentent chacun, à leurs deux extrémités, un manchon taraudé (26) pour le vissage de vis (27) dont les têtes (28) sont logées dans des capuchons (29), qui s'appuient de leur côté sur les bords frontales (29) de la paroi de gouttière (20).

10. Avant-toit selon la revendication 9, **caractérisé en ce que**, entre les capuchons (29) et les disques (21) des demi-coques de maintiens (18) se trouve un tube d'écartement supplémentaire (31) à travers lequel la vis (27) est introduite avec sa tige (32) rallongée de manière correspondante.

11. Avant-toit selon l'une des revendications 8 à 10, **caractérisé en ce que**, à l'extrémité, appuyée sous la plaque de toit (1), de la paroi de gouttière (20) est formé un bord profilée (33) présentant une section transversale en forme de U, qui dépasse à l'intérieur de la gouttière (17) et englobe de tous les côtés le bord inférieure côté chéneau (34) de la plaque de toit (1).

12. Avant-toit en porte-à-faux constitué d'une plaque de toit (1) rectangulaire ainsi que d'au moins deux étriers de maintien (2) pouvant être fixés sur le mur, la plaque de toit (1) pouvant être reliée le long des deux bords latérales avec les étriers de maintien (2) et les étriers de maintien (2) présentant la forme de triangles à angles aigus, dont les bords supérieures (3) sont perpendiculaires au mur, selon la revendication 1, **caractérisé en ce que** deux plaques de toit (1') sont orientées l'une par rapport à l'autre afin de former un toit à deux versants et s'appuient sur des entretoises (4' et 5') pouvant être fixés sur les étriers de maintien (2), dont les bords supérieures (6') sont également orientées l'une par rapport à l'autre afin de former un toit à deux versants.

13. Avant-toit en porte-à-faux selon la revendication 12, **caractérisé en ce que** les rives supérieurs (37) des deux plaques de toit (6') sont introduits de manière étanche dans les deux ailes saillantes (38) des deux côtés en forme de U d'un profilé de faîte (36).
